# FASCICULE DE BREVET EUROPEEN

(11) **EP 3 956 874 B1**
(45) Date de publication et mention de la délivrance du brevet: **19.06.2024**
(21) Numéro de dépôt: 19730394.4
(22) Date de dépôt: 19.04.2019
(51) Int. Cl.: G08B 25/00

(54) **SYSTEME DE GESTION D'UNE PLURALITE D'ESPACES INDIVIDUELS SOUS ALARME**
SYSTEM ZUR VERWALTUNG MEHRERER EINZELRÄUME MIT ALARM
SYSTEM FOR MANAGING A PLURALITY OF ALARMED INDIVIDUAL SPACES

(43) Date de publication de la demande: 23.02.2022
(73) Titulaire: Prophiltech, 14000 Caen (FR)
(72) Inventeur: LANDAUD, Philippe, 14000 Caen (FR)
(74) Mandataire: Gauchet, Fabien Roland
(86) Numéro de dépôt international: PCT/FR2019/050940
(87) Numéro de publication internationale: WO 2020/212651

(56) Documents cités:
- FR-A1- 3 038 112
- US-A1- 2009 231 434
- US-B1- 9 984 520
- US-B2- 6 700 224
- US-B2- 9 754 477

## Description

### Domaine technique

La présente invention est relative au domaine de la protection et de la sécurisation d'espaces individuels. L'invention concerne en particulier un système de gestion d'une pluralité d'espaces individuels sous alarme. L'invention est notamment applicable, sans que cela ne soit exclusif ni limitatif, au domaine des systèmes de gestion d'espaces ou de boxes individuels de stockage ou d'entreposage. De tels systèmes sont généralement destinés à la gestion de bâtiments comportant des centaines d'espaces ou de boxes individuels de stockage, chacun des espaces ou des boxes étant placé sous alarme individuelle. L'invention est également applicable, sans que cela ne soit exclusif ni limitatif, au domaine des systèmes de gestion de coffres privatifs individuels, ou d'issues de secours, placé(e)s sous alarme.

L'invention concerne également un procédé d'inhibition de l'alarme d'un espace individuel sous alarme, ainsi qu'un produit programme d'ordinateur pour la mise en oeuvre de ce procédé.

### Etat de la technique

On connait des systèmes de gestion centralisés d'espaces individuels. Un tel système de gestion centralisé est par exemple décrit dans le document brevet US 2017/0243416 A1. Le système décrit dans ce document est destiné à la gestion d'un bâtiment comportant plusieurs zones ou pièces individuelles. Les zones individuelles peuvent par exemple être des casiers d'une salle de sport, ou encore des chambres individuelles d'un hôtel. Chaque casier ou chaque chambre est muni(e) d'une serrure électronique et d'un contrôleur d'accès permettant le déverrouillage de la serrure par une carte d'accès individuelle. L'ensemble des serrures électroniques et des contrôleurs d'accès est géré de manière centralisée, via une centrale de gestion dédiée. Une telle centrale peut ainsi générer et paramétrer des informations d'accès destinées aux cartes d'accès.

En outre, dans le domaine de la protection d'espaces individuels de type espaces individuels d'entreposage sous alarme, il existe un besoin de pouvoir désarmer automatiquement l'alarme d'un des espaces individuels sans pour autant désarmer les alarmes des autres espaces individuels gérés par le même réseau. Ce besoin est d'autant plus crucial que de tels espaces individuels, tels que des boxes ou des coffres, sont généralement attribués de manière nominative au grand public et/ou à des entreprises particulières, et qu'il convient donc de permettre une gestion souple et individualisée de l'armement et du désarmement des alarmes.

Sur des systèmes conventionnels de taille modérée, typiquement de l'ordre d'une dizaine d'espaces individuels sous alarme à gérer, des solutions connues permettent de répondre à ce besoin en permettant un armement et un désarmement individuel et décorrélé des alarmes. Toutefois, ces systèmes connus de l'art antérieur ne permettent pas une telle gestion dans le cas d'un plus grand nombre d'espaces individuels à gérer, typiquement de l'ordre de la centaine et plus d'espaces individuels. Cette limitation résulte directement des limitations matérielles intrinsèques de tels systèmes, qui ne permettent généralement que de gérer tout au plus huit voire seize armements et désarmements distincts. Or, dans le domaine des systèmes de gestion d'espaces individuels de stockage ou d'entreposage, le nombre d'espaces individuels à gérer relève typiquement de la centaine. De tels systèmes de l'art antérieur se révèlent alors totalement inopérants et inefficaces pour la gestion des alarmes relatives à un tel nombre d'espaces individuels.

Le document US 6 700 224 divulgue la connexion d'une ligne téléphonique au téléphone d'une chambre d'hôtel lorsqu'un utilisateur insère sa carte d'identification dans le lecteur de cartes de la chambre. Si aucune carte n'est insérée, la ligne téléphonique est commutée pour connecter les capteurs d'intrusion de la chambre à une station d'alarme centrale.

### Résumé de l'invention

L'invention a donc pour but de fournir un système de gestion d'une pluralité d'espaces individuels sous alarme, permettant une gestion souple, individualisée et automatique de l'armement et du désarmement de chaque alarme sans affecter les autres alarmes du système, et ce sans limitation structurelle du point de vue du nombre d'alarmes pouvant être gérées.

A cet effet, l'invention concerne un système de gestion d'une pluralité d'espaces individuels sous alarme tel que défini dans la revendication 1.

Grâce à la présence combinée d'une centrale utilisateurs reliée aux différents contrôleurs d'accès, et de modules d'inhibition et de désinhibition d'alarme reliés à la centrale utilisateurs, aux centrales d'alarme et aux différents points de détection, le système selon l'invention permet une gestion souple et individualisée de l'armement et du désarmement de chaque alarme sans affecter les autres alarmes du système. En outre, une telle configuration offre l'avantage de ne pas limiter structurellement le nombre d'alarmes affectées à des espaces individuels et pouvant être gérées par le système. Ceci est particulièrement avantageux dans des contextes ou des domaines où un grand nombre d'espaces individuels sous alarme sont à gérer, tels que par exemple le domaine des espaces de stockage ou d'entreposage individuel, ou encore celui de la gestion de coffres privatifs individuels.

Chaque module d'inhibition et de désinhibition d'alarme est en outre configuré pour inhiber et désinhiber sélectivement le point de détection auquel il est relié, et pour déclencher l'inhibition de ce point de détection suite à une identification d'un utilisateur par le contrôleur d'accès associé à l'espace individuel. Ceci permet, grâce à une identification individuelle de l'utilisateur via le contrôleur d'accès, d'inhiber provisoirement le point de détection associé à l'alarme de l'espace personnel. En effet, chaque point de détection est en service en permanence, et l'utilisateur d'un espace individuel peut inhiber provisoirement le point de détection associé, via un moyen d'identification personnelle compatible avec le contrôleur d'accès.

Selon un premier mode de réalisation de l'invention, chaque module d'inhibition et de désinhibition d'alarme est constitué d'un circuit électrique ou électronique.

Selon un deuxième mode de réalisation de l'invention, chaque module d'inhibition et de désinhibition d'alarme comprend des moyens mémoire et des moyens de traitement de données reliés aux moyens mémoire, les moyens mémoire stockant une application comprenant des instructions de programme, les moyens de traitement de données étant configurés pour exécuter les instructions de programme de l'application.

A cet effet, l'invention concerne également un procédé d'inhibition de l'alarme d'un espace individuel sous alarme, mis en oeuvre par un des modules d'inhibition et de désinhibition d'alarme du système tel que décrit ci-dessus, le procédé comprenant une étape initiale de réception d'un signal de déclenchement d'inhibition d'alarme issu de la centrale utilisateurs, suite à une identification d'un utilisateur par le contrôleur d'accès associé à l'espace individuel correspondant au module ; et une étape d'inhibition du point de détection auquel le module est relié.

Avantageusement, au cours de l'étape initiale de réception d'un signal de déclenchement d'inhibition d'alarme, une donnée de temporisation prédéfinie accompagne le signal et est transmise audit module d'inhibition et de désinhibition d'alarme par la centrale utilisateurs ; et l'étape d'inhibition du point de détection auquel le module est relié dure au moins le temps de la temporisation prédéfinie. Ceci permet, à l'issue de la temporisation prédéfinie, une remise en service automatique du point de détection associé à l'alarme de l'espace personnel.

Selon une caractéristique technique particulière de l'invention, la durée de la temporisation prédéfinie est comprise entre 0 et 255 minutes.

Avantageusement, le procédé comprend en outre une étape de réception par le module d'un signal de confirmation de fermeture de l'espace individuel correspondant au module, lequel signal est issu de la centrale utilisateurs ; et le procédé comprend en outre une étape de désinhibition du point de détection auquel le module est relié, ladite étape de désinhibition étant effectuée lorsque la temporisation prédéfinie est écoulée et que le signal de confirmation est reçu. Une telle étape permet de contrôler la bonne fermeture du point de détection auquel le module est relié, avant de désinhiber le point de détection et de remettre ainsi en service l'alarme de l'espace individuel. Ceci permet ainsi d'augmenter la fiabilité et la réactivité du système.

A cet effet, l'invention concerne également un produit programme d'ordinateur enregistré sur un support lisible par ordinateur et/ou exécutable par des moyens de traitement de données, et comportant des instructions de programme adaptées pour mettre en oeuvre les étapes du procédé d'inhibition d'alarme tel que décrit ci-dessus, lorsque le produit programme est exécuté sur un ordinateur ou par les moyens de traitement de données d'un des modules d'inhibition et de désinhibition d'alarme du système tel que décrit ci-dessus.

### Brève description des figures

Les buts, avantages et caractéristiques du système de gestion selon l'invention apparaîtront mieux dans la description suivante sur la base d'au moins une forme d'exécution non limitative illustrée par les dessins sur lesquels :
- la figure 1 est une représentation schématique d'un système de gestion de plusieurs espaces individuels sous alarme selon l'invention, le système comprenant plusieurs modules d'inhibition et de désinhibition d'alarme ; et
- la figure 2 est une représentation schématique d'un des modules d'inhibition et de désinhibition d'alarme, selon un mode de réalisation particulier de l'invention.

### Description détaillée de l'invention

La figure 1 représente un système 1 de gestion de plusieurs espaces individuels 2 sous alarme. Dans l'exemple de réalisation particulier illustré sur la figure 1, sept espaces individuels 2 sont gérés par le système 1. De tels espaces individuels 2 peuvent être par exemple, sans que cela ne soit limitatif dans le cadre de la présente invention, des espaces individuels de stockage ou d'entreposage de type boxes, des coffres privatifs individuels, ou encore des issues de secours, placé(e)s sous alarme. Chaque utilisateur du système 1 peut accéder, via par exemple un moyen d'identification individuelle tel qu'un contrôleur d'accès 8a-8g, à un des espaces individuels 2, et uniquement à cet espace 2.

Le système 1 comprend un ensemble de points de détection 4a-4g, au moins une centrale d'alarme 6a-6c dédiée aux points de détection 4a-4g, un ensemble de contrôleurs d'accès 8a-8g, et une centrale utilisateurs 10. Le système 1 comprend également, pour chaque espace individuel sous alarme 2, un module 12a-12g d'inhibition et de désinhibition d'alarme. De préférence, le système 1 comprend également, pour chaque espace individuel sous alarme 2, un moyen d'affichage 13a-13g de type voyant lumineux. Dans l'exemple de réalisation particulier illustré sur la figure 1, le système 1 comprend sept points de détection 4a-4g, trois centrales d'alarme 6a-6c, sept contrôleurs d'accès 8a-8g, sept modules 12a-12g d'inhibition et de désinhibition d'alarme, et sept moyens d'affichage 13a-13g.

Chaque point de détection 4a-4g équipe un des espaces individuels 2, pour la mise sous alarme de cet espace 2. Chaque point de détection 4a-4g comprend par exemple, sans que cela ne soit limitatif dans le cadre de la présente invention, un ou plusieurs des éléments suivants pris seuls ou en combinaison : un détecteur d'intrusion du type détecteur de mouvements infrarouge ou détecteur de bris de glace, un détecteur de fumée, ou encore un détecteur de température.

La ou chaque centrale d'alarme 6a-6c est reliée aux points de détection d'un sous-ensemble de l'ensemble de points de détection 4a-4g. Par exemple, dans l'exemple illustratif de la figure 1, une première centrale d'alarme 6a est reliée à trois premiers points de détection 4a-4c, une deuxième centrale d'alarme 6b est reliée à deux autres points de détection 4d-4e, et une troisième centrale d'alarme 6c est reliée à deux autres points de détection 4f-4g. Chaque centrale d'alarme 6a-6c est ainsi dédiée à la gestion d'un sous-ensemble des points de détection 4a-4g. Il est à noter que dans le cas d'un système 1 gérant un faible nombre d'espaces individuels 2 sous alarme, le système 1 ne comporte qu'une seule centrale d'alarme, cette dernière étant alors reliée à l'ensemble des points de détection.

Chaque centrale d'alarme 6a-6c est en service en permanence, c'est-à-dire que le ou les espace(s) individuel(s) 2 associé(s) à une centrale d'alarme 6a-6c donnée sont sous alarme. Outre les points de détection qu'elle gère, chaque centrale d'alarme 6a-6c peut être reliée également à des équipements externes, tels que par exemple des contrôleurs de type télécommandes ou claviers, des appareils électriques gérés par domotique, des sirènes d'alerte, des appareils de communication de type téléphones ou transmetteurs de données, des ordinateurs, ainsi qu'à des réseaux filaires ou non filaires tels qu'un réseau filaire local ou un réseau internet. De tels éléments, qui ne constituent nullement une liste exhaustive, ne sont pas représentés sur les figures pour des raisons de clarté. Chaque centrale d'alarme 6a-6c est ainsi configurée pour recevoir des informations de la part des points de détection qu'elle gère, ainsi que de la part d'éventuels contrôleurs pour mettre en route ou éteindre manuellement une alarme. Chaque centrale d'alarme 6a-6c est également configurée pour transmettre des données à destination de différents équipements externes.

Chaque contrôleur d'accès 8a-8g est associé à un des espaces individuels 2 et est configuré pour identifier un utilisateur de cet espace 2. Chaque contrôleur d'accès 8a-8g est connecté à la centrale utilisateurs 10. Chaque contrôleur d'accès 8a-8g peut en outre être relié à un dispositif de déverrouillage de l'espace individuel 2 auquel il est associé, un tel dispositif n'étant pas représenté sur les figures pour des raisons de clarté. Chaque contrôleur d'accès 8a-8g peut par exemple être un lecteur de carte à puce individuelle, ou encore un lecteur de badge individuel par contact magnétique, sans que cela ne soit limitatif dans le cadre de la présente invention.

La centrale utilisateurs 10 gère les inhibitions et les désinhibitions d'alarme pour l'ensemble des points de détection 4a-4g. Pour ce faire, la centrale utilisateurs 10 stocke par exemple une liste de correspondance entre des identifiants associés aux contrôleurs d'accès 8a-8g, et des identifiants d'utilisateurs habilités à utiliser les espaces individuels 2 associés aux contrôleurs d'accès. La centrale utilisateurs 10 est configurée en outre pour générer des signaux de déclenchement d'inhibition d'alarme, et de confirmation de fermeture d'un espace individuel, à destination des modules 12a-12g d'inhibition et de désinhibition d'alarme.

Chaque module 12a-12g d'inhibition et de désinhibition d'alarme est relié à la centrale utilisateurs 10, et est connecté entre le point de détection 4a-4g équipant l'espace individuel 2 auquel il est associé d'une part, et la centrale d'alarme 6a-6c dédiée à ce point de détection d'autre part. Chaque module 12a-12g est configuré pour inhiber et désinhiber sélectivement le point de détection 4a-4g auquel il est relié. Chaque module 12a-12g est configuré en outre pour déclencher l'inhibition de son point de détection 4a-4g suite à une identification d'un utilisateur par le contrôleur d'accès 8a-8g associé à l'espace individuel 2 correspondant. Chaque module 12a-12g peut également être configuré pour déclencher la désinhibition de son point de détection 4a-4g suite à l'écoulement d'une temporisation prédéfinie, laquelle temporisation est connue du module 12a-12g suite à la réception d'une donnée de temporisation transmise par la centrale utilisateurs 10.

Selon un premier mode de réalisation représenté sur la figure 1, chaque module d'inhibition et de désinhibition d'alarme 12a-12g est constitué d'un circuit électrique ou électronique.

Selon un deuxième mode de réalisation représenté sur la figure 2, chaque module d'inhibition et de désinhibition d'alarme 12a-12g comprend des moyens mémoire 14 et des moyens de traitement de données 16 reliés aux moyens mémoire 14. Les moyens mémoire 14 stockent une application 18 comportant des instructions de programme. Les moyens de traitement 16 sont configurés pour exécuter l'application 18. Les moyens de traitement 16 se présentent par exemple sous la forme d'un ou plusieurs processeurs, dédiés à chaque module 12a-12g ou partagés entre les modules 12a-12g. L'application 18, lorsqu'exécutée par les moyens de traitement 16, est apte à mettre en oeuvre le procédé d'inhibition d'alarme qui sera décrit par la suite.

En variante, les modules d'inhibition et de désinhibition d'alarme 12a-12g peuvent être réalisés directement sous la forme de fonctionnalités mises en oeuvre par des composants logiciels, ces derniers étant implémentés sur des infrastructures indépendantes ou partageant une seule et même infrastructure matérielle. Selon cette variante, les composants logiciels constituant les modules 12a-12g sont par exemple implémentés dans des moyens mémoire d'un ou plusieurs ordinateur(s) serveur(s).

Chaque moyen d'affichage 13a-13g de type voyant lumineux, qui équipe un des espaces individuels 2, est relié à un des modules d'inhibition et de désinhibition d'alarme 12a-12g. Chaque module d'inhibition et de désinhibition d'alarme 12a-12g est par exemple configuré pour déclencher l'allumage d'un moyen d'affichage 13a-13g, typiquement sous la forme d'un signal lumineux coloré, simultanément à l'inhibition de son point de détection 4a-4g. Chaque module d'inhibition et de désinhibition d'alarme 12a-12g est en outre configuré pour éteindre le moyen d'affichage 13a-13g correspondant, à l'issue de l'écoulement de la temporisation prédéfinie et après avoir reçu un signal de confirmation de fermeture de l'espace individuel 2 associé.

Dans l'exemple de réalisation particulier représenté sur la figure 1, les liaisons de données entre les différents éléments sont réalisées sous la forme de liaisons filaires. En variante, les différentes liaisons de données peuvent naturellement être réalisées de toute manière connue, telle que par exemple sous la forme de liaisons sans fil de type liaisons radio.

Le procédé d'inhibition de l'alarme d'un espace individuel 2 selon l'invention, mis en oeuvre par un des modules 12a-12g d'inhibition et de désinhibition d'alarme du système de gestion 1, va maintenant être décrit. Par commodité de description, on supposera par la suite que le module 12a met en oeuvre le procédé d'inhibition d'alarme selon l'invention. Il est cependant à noter que chacun des modules 12a-12g est à même de mettre en oeuvre ce procédé d'inhibition d'alarme.

On suppose qu'initialement un utilisateur de l'espace individuel 2 associé au module 12a s'identifie auprès du contrôleur d'accès 8a correspondant à cet espace. On suppose également que, suite à cette identification de l'utilisateur par le contrôleur d'accès 8a, la centrale utilisateurs 10 vérifie la conformité de l'identité de l'utilisateur et, si cette vérification est positive, génère un signal de déclenchement d'inhibition de l'alarme pour cet espace individuel.

Le procédé comprend une étape initiale au cours de laquelle le module 12a reçoit le signal de déclenchement d'inhibition d'alarme issu de la centrale utilisateurs 10. De préférence, au cours de cette étape initiale, une donnée de temporisation prédéfinie accompagne le signal et est transmise au module 12a par la centrale utilisateurs 10. La durée de la temporisation prédéfinie est typiquement comprise entre 0 et 255 minutes. Cette durée peut être réglable et pré-paramétrée dans la centrale utilisateurs 10 par exemple.

Le procédé comprend une étape suivante au cours de laquelle le module 12a inhibe le point de détection 4a auquel il est relié, provoquant ainsi une inhibition de l'alarme associée. Le point de détection 4a est alors inhibé mais, du point de vue de la centrale d'alarme 6a qui le gère, ce point de détection 4a est toujours en service et opérationnel. Typiquement, cette étape d'inhibition du point de détection 4a et de l'alarme associée dure au moins le temps de la temporisation prédéfinie. L'utilisateur de l'espace individuel 2 peut alors accéder à cet espace pendant cette durée, sans risquer un déclenchement intempestif de l'alarme associée. De préférence, simultanément à l'inhibition de son point de détection 4a, le module 12a déclenche l'allumage d'un moyen d'affichage 13a, typiquement sous la forme d'un signal lumineux coloré, permettant de signifier visuellement à l'utilisateur que son espace 2 est libre d'accès.

De préférence, à l'issue de cette étape d'inhibition du point de détection 4a, et donc à l'issue de l'écoulement de la temporisation prédéfinie, le module 12a vérifie s'il a reçu de la part de la centrale utilisateurs 10 un signal de confirmation de fermeture de l'espace individuel 2 associé. Un tel signal est par exemple transmis à la centrale utilisateurs 10 par le contrôleur d'accès 8a, et permet de contrôler la bonne refermeture de l'espace individuel 2 et donc du point de détection 4a associé. Si cette vérification est positive, le module 12a désinhibe le point de détection 4a ainsi que l'alarme associée. Sinon, le module 12a attend la réception d'un tel signal de confirmation de fermeture de l'espace individuel 2, avant de désinhiber le point de détection 4a associé. L'espace individuel 2 concerné est alors de nouveau placé sous alarme, et la remise en service du point de détection 4a correspondant est effectuée de manière entièrement automatique. De préférence, simultanément à la désinhibition de son point de détection 4a, le module 12a éteint le moyen d'affichage 13a.

On conçoit ainsi que le système de gestion selon l'invention présente plusieurs avantages, parmi lesquels :
- le système permet une gestion souple, individualisée et automatique de l'armement et du désarmement de chaque alarme sans affecter les autres alarmes du système ;
- il n'y a pas de limitation du point de vue du nombre de points de détection pouvant être gérés, et donc du nombre d'alarmes affectées à des espaces individuels, puisque les points de détection sont gérés par une ou plusieurs centrales d'alarme ;
- la gestion des utilisateurs des espaces individuels est facilitée via la présence d'une centrale utilisateurs dédiée et de contrôleurs d'accès connectés à la centrale utilisateurs ;
- le système permet de vérifier la bonne fermeture de chaque point de détection, et, en cas de mauvaise fermeture d'un point de détection, de remettre en service l'alarme associée uniquement après la re-fermeture du point de détection ;
- le système permet une remise en service entièrement automatique de chaque alarme ;
- le système permet une identification individuelle de chaque utilisateur d'un espace individuel donné soit par code ou par tout autre moyen (badge, empreinte iris, etc.).

## Revendications

1. Système (1) de gestion d'une pluralité d'espaces individuels (2) sous alarme, le système (1) comprenant :
• un ensemble de points de détection (4a-4g) associés aux alarmes, chaque point de détection (4a-4g) équipant un des espaces individuels (2) ;
• au moins une centrale d'alarme (6a-6c) dédiée aux points de détection (4a-4g), la ou chaque centrale d'alarme (6a-6c) étant reliée aux points de détection d'un sous-ensemble dudit ensemble de points de détection, pour la gestion desdits points de détection
• un ensemble de contrôleurs d'accès (8a-8g), chaque contrôleur d'accès (8a-8g) étant associé à un des espaces individuels (2) et étant configuré pour identifier un utilisateur dudit espace (2) ;
• une centrale utilisateurs (10) à laquelle sont connectés lesdits contrôleurs d'accès (8a-8g) ; et
• pour chaque espace individuel (2) sous alarme, un module (12a-12g) d'inhibition et de désinhibition d'alarme relié à la centrale utilisateurs (10) et connecté entre la ou une des centrale(s) d'alarme (6a-6c) et le point de détection (4a-4g) équipant ledit espace individuel (2),
**caractérisé en ce que** la centrale utilisateurs (10) gère les inhibitions et désinhibitions d'alarme pour l'ensemble des points de détection (4a-4g) et **en ce que** chaque module (12a-12g) d'inhibition et de désinhibition d'alarme est configuré pour inhiber et désinhiber sélectivement le point de détection (4a-4g) auquel il est relié, et pour déclencher l'inhibition dudit point de détection (4a-4g) suite à une identification d'un utilisateur par le contrôleur d'accès (8a-8g) associé audit espace individuel (2) et à une vérification de l'identité de l'utilisateur par la centrale utilisateurs (10) .

2. Système (1) selon la revendication 1, **caractérisé en ce que** chaque module (12a-12g) d'inhibition et de désinhibition d'alarme est constitué d'un circuit électrique ou électronique.

3. Système (1) selon la revendication 1, **caractérisé en ce que** chaque module (12a-12g) d'inhibition et de désinhibition d'alarme comprend des moyens mémoire (14) et des moyens de traitement de données (16) reliés aux moyens mémoire (14), les moyens mémoire (14) stockant une application (18) comprenant des instructions de programme, les moyens de traitement de données (16) étant configurés pour exécuter les instructions de programme de l'application (18).

4. Procédé d'inhibition de l'alarme d'un espace individuel (2) sous alarme, **caractérisé en ce que** le procédé est mis en oeuvre par les composantes du système (1) selon l'une quelconque des revendications précédentes, dans lequel une centrale utilisateurs (10) gère les inhibitions et désinhibitions d'alarme pour l'ensemble des points de détection (4a-4g), le procédé comprenant une étape initiale de réception d'un signal de déclenchement d'inhibition d'alarme issu de la centrale utilisateurs (10), suite à une identification d'un utilisateur par le contrôleur d'accès (8a-8g) associé à l'espace individuel (2) correspondant au module (12a-12g) ) et à une vérification de l'identité de l'utilisateur par la centrale utilisateurs (10); et une étape d'inhibition du point de détection (4a-4g) auquel le module (12a-12g) est relié.

5. Procédé selon la revendication 4, **caractérisé en ce que**, au cours de l'étape initiale de réception d'un signal de déclenchement d'inhibition d'alarme, une donnée de temporisation prédéfinie accompagne le signal et est transmise audit module d'inhibition et de désinhibition d'alarme par la centrale utilisateurs (10), et **en ce que** l'étape d'inhibition du point de détection (4a-4g) auquel le module (12a-12g) est relié dure au moins le temps de la temporisation prédéfinie.

6. Procédé selon la revendication 5, **caractérisé en ce que** la durée de la temporisation prédéfinie est comprise entre 0 et 255 minutes.

7. Procédé selon la revendication 5 ou 6, **caractérisé en ce que** le procédé comprend en outre une étape de réception par le module (12a-12g) d'un signal de confirmation de fermeture de l'espace individuel (2) correspondant au module (12a-12g), lequel signal est issu de la centrale utilisateurs (10) ; et **en ce que** le procédé comprend en outre une étape de désinhibition du point de détection (4a-4g) auquel le module (12a-12g) est relié, ladite étape de désinhibition étant effectuée lorsque la temporisation prédéfinie est écoulée et que le signal de confirmation est reçu.

8. Produit programme d'ordinateur (18) enregistré sur un support lisible par ordinateur et/ou exécutable par des moyens de traitement de données (16), et comportant des instructions de programme adaptées pour mettre en oeuvre les étapes du procédé d'inhibition d'alarme selon l'une quelconque des revendications 4 à 7, lorsque le produit programme (18) est exécuté sur un ordinateur ou par les moyens de traitement de données (16) d'un des modules (12a-12g) d'inhibition et de désinhibition d'alarme du système (1) selon la revendication 3.

## Patentansprüche

1. System (1) zur Verwaltung mehrerer alarmierter Einzelräume (2), wobei das System (1) umfasst:
• eine Reihe von Detektionspunkten (4a-4g), die den Alarmen zugeordnet sind, wobei jeder Detektionspunkt (4a-4g) einen der einzelnen Räume (2) ausstattet;
• mindestens eine Alarmzentrale (6a-6c), die den Detektionspunkten (4a-4g) zugeordnet ist, wobei die oder jede Alarmzentrale (6a-6c) mit den Detektionspunkten einer Teilmenge der genannten Menge von Detektionspunkten verbunden ist Verwaltung dieser Erkennungspunkte;
• eine Reihe von Zugangscontrollern (8a-8g), wobei jeder Zugangscontroller (8a-8g) einem der einzelnen Räume (2) zugeordnet und so konfiguriert ist, dass er einen Benutzer des Raums (2) identifiziert;
• ein Benutzerzentrum (10), mit dem die Zugangscontroller (8a-8g) verbunden sind; Und
• für jeden einzelnen alarmierten Raum (2) ein Alarmdeaktivierungs- und -wiederaktivierungsmodul (12a-12g), das mit der Benutzerzentrale (10) verbunden und zwischen der oder einer der Alarmzentrale(n) (6a-6c) und angeschlossen ist wobei der Erfassungspunkt (4a-4g) den Einzelraum (2) ausstattet, **dadurch gekennzeichnet, dass** das Benutzerzentrum (10) die Alarmdeaktivierung und - wiederaktivierung für alle Erkennungspunkte (4a-4g) verwaltet und dass jedes Alarmdeaktivierungs- und - wiederaktivierungsmodul (12a-12g) so konfiguriert ist, dass es selektiv deaktiviert und wieder aktiviert. Aktivieren des Erkennungspunkts (4a-4g), mit dem er verbunden ist, und Auslösen der Deaktivierung des Erkennungspunkts (4a-4g) nach einer Identifizierung eines Benutzers durch den Zugangscontroller (8a-8g), der dem individuellen Raum zugeordnet ist ( 2) und eine Überprüfung der Identität eines Benutzers durch das Benutzerzentrum (10).

2. System (1) nach Anspruch 1, **dadurch gekennzeichnet, dass** jedes Alarmdeaktivierungs- und - wiederaktivierungsmodul (12a-12g) aus einem elektrischen oder elektronischen Schaltkreis besteht.

3. System (1) nach Anspruch 1, **dadurch gekennzeichnet, dass** jedes Alarmdeaktivierungs- und - wiederaktivierungsmodul (12a-12g) Speichermittel (14) und Datenverarbeitungsmittel (16) umfasst, die mit den Speichermitteln (14) verbunden sind. , wobei die Speichermittel (14) eine Anwendung (18) mit Programmanweisungen speichern, wobei die Datenverarbeitungsmittel (16) so konfiguriert sind, dass sie die Programmanweisungen der Anwendung (18) ausführen.

4. Verfahren zum Deaktivieren des Alarms eines alarmierten Einzelraums (2), **dadurch gekennzeichnet, dass** das Verfahren durch die Komponenten des Systems (1) gemäß den vorhergehenden Ansprüchen implementiert wird, wobei ein Benutzerzentrum (10) den Alarm verwaltet Deaktivieren und erneutes Aktivieren für alle Erkennungspunkte (4a-4g), wobei das Verfahren einen ersten Schritt des Empfangs eines Alarm-Deaktivierungs-Auslösesignals vom Benutzerzentrum (10) nach einer Identifizierung eines Benutzers durch den Zugangscontroller (8a-4g) umfasst. 8g) dem individuellen Raum (2) zugeordnetes Modul (12a-12g) und eine Überprüfung der Identität eines Nutzers durch das Nutzerzentrum (10); und einen Schritt zum Deaktivieren des Erfassungspunkts (4a-4g), mit dem das Modul (12a-12g) verbunden ist.

5. Verfahren nach Anspruch 4, **dadurch gekennzeichnet, dass** während des ersten Schritts des Empfangs eines Alarm-Deaktivierungs-Auslösesignals ein vordefiniertes Zeitgeberdatum das Signal begleitet und vom Benutzerzentrum an das Alarm-Deaktivierungs- und Wiederaktivierungsmodul übertragen wird (10) und dass der Schritt des Deaktivierens des Erfassungspunkts (4a-4g), mit dem das Modul (12a-12g) verbunden ist, mindestens für die vordefinierte Zeit des Timers dauert.

6. Verfahren nach Anspruch 5, **dadurch gekennzeichnet, dass** die Dauer des vordefinierten Timers zwischen 0 und 255 Minuten beträgt.

7. Verfahren nach Anspruch 5 oder 6, **dadurch gekennzeichnet, dass** das Verfahren außerdem einen Schritt des Empfangs eines Signals durch das Modul (12a-12g) umfasst, das die Schließung des individuellen Raums (2) bestätigt, der dem Modul (12a-12g) entspricht. 12g), welches Signal vom Benutzerzentrum (10) gesendet wird; und dass das Verfahren weiterhin einen Schritt des erneuten Aktivierens des Erkennungspunkts (4a-4g), mit dem das Modul (12a-12g) verbunden ist, umfasst, wobei der Schritt des erneuten Aktivierens durchgeführt wird, wenn der vordefinierte Timer abgelaufen ist und die Bestätigung erfolgt Signal empfangen wird.

8. Ein Computerprogrammprodukt (18), das auf einem computerlesbaren Medium gespeichert ist und/oder durch Datenverarbeitungsmittel (16) ausgeführt werden kann und Programmanweisungen umfasst, die dazu geeignet sind, die Schritte des Alarmdeaktivierungsverfahrens nach einem der Ansprüche umzusetzen der Ansprüche 4 bis 7, wenn das Programmprodukt (18) auf einem Computer oder durch die Datenverarbeitungsmittel (16) eines der Alarm-Deaktivierungs- und -Wiederaktivierungsmodule (12a-12g) des Systems (1) ausgeführt wird in Anspruch 3 beansprucht.

## Claims

1. A system (1) for managing a plurality of alarmed individual spaces (2), the system (1) comprising:
• a set of detection points (4a-4g) associated with the alarms, each detection point (4a-4g) equipping one of the individual spaces (2);
• at least one alarm center (6a-6c) dedicated to the detection points (4a-4g), the or each alarm center (6a-6c) being linked to the detection points of a subset of said set of detection points, for the management of said detection points;
• a set of access controllers (8a-8g), each access controller (8a-8g) being associated with one of the individual spaces (2) and being configured to identify a user of said space (2);
• a user center (10) to which said access controllers (8a-8g) are connected; and
• for each alarmed individual space (2), an alarm disabling and re-enabling module (12a-12g) linked to the user center (10) and connected between the or one of the alarm center(s) (6a-6c) and the detection point (4a-4g) equipping said individual space (2),
**characterized in that** the user center (10) manages the alarm disabling and re-enabling for all detection point (4a-4g) and **in that** each alarm disabling and re-enabling module (12a-12g) is configured to selectively disable and re-enable the detection point (4a-4g) to which it is linked, and to trigger the disabling of said detection point (4a-4g) following an identification of a user by the access controller (8a-8g) associated with said individual space (2) and a verification of the identity of an user by the user center (10).

2. The system (1) as claimed in claim 1, **characterized in that** each alarm disabling and re-enabling module (12a-12g) consists of an electrical or electronic circuit.

3. The system (1) as claimed in claim 1, **characterized in that** each alarm disabling and re-enabling module (12a-12g) comprises memory means (14) and data processing means (16) linked to the memory means (14), the memory means (14) storing an application (18) comprising program instructions, the data processing means (16) being configured to execute the program instructions of the application (18).

4. A method for disabling the alarm of an alarmed individual space (2), **characterized in that** the method is implemented by the components of the system (1) as claimed in the preceding claims, wherein a user center (10) manages the alarm disabling and re-enabling for all detection point (4a-4g), the method comprising an initial step of reception of an alarm disabling triggering signal from the user center (10), following an identification of a user by the access controller (8a-8g) associated with the individual space (2) corresponding to the module (12a-12g) and and a verification of the identity of an user by the user center (10); and a step of disabling of the detection point (4a-4g) to which the module (12a-12g) is linked.

5. The method as claimed in claim 4, **characterized in that**, during the initial step of reception of an alarm disabling triggering signal, a predefined timer datum accompanies the signal and is transmitted to said alarm disabling and re-enabling module by the user center (10), and **in that** the step of disabling of the detection point (4a-4g) to which the module (12a-12g) is linked lasts for at least the predefined timer time.

6. The method as claimed in claim 5, **characterized in that** the duration of the predefined timer is between 0 and 255 minutes.

7. The method as claimed in claim 5 or 6, **characterized in that** the method further comprises a step of reception by the module (12a-12g) of a signal confirming closure of the individual space (2) corresponding to the module (12a-12g), which signal is sent from the user center (10) ; and **in that** the method further comprises a step of re-enabling of the detection point (4a-4g) to which the module (12a-12g) is linked, said re-enabling step being performed when the predefined timer has elapsed and the confirmation signal is received.

8. A computer program product (18) saved on a computer-readable medium and/or that can be executed by data processing means (16), and comprising program instructions adapted to implement the steps of the alarm disabling method as claimed in any one of claims 4 to 7, when the program product (18) is executed on a computer or by the data processing means (16) of one of the alarm disabling and re-enabling modules (12a-12g) of the system (1) as claimed in claim 3.
